# EUROPÄISCHE PATENTSCHRIFT

(11) **EP 0 460 035 B1**
(45) Veröffentlichungstag und Bekanntmachung des Hinweises auf die Patenterteilung: **11.11.1992**
(21) Anmeldenummer: 90903797.0
(22) Anmeldetag: 14.02.1990
(51) Int. Cl.: C11D 3/12, C11D 3/37, C11D 3/39, C11D 3/20

(54) **KÖRNIGES BIS PULVERFÖRMIGES WASSERENTHÄRTUNGSMITTEL**
WATER-SOFTENING AGENT IN GRANULAR TO POWDER FORM
ADOUCISSEUR D'EAU SOUS FORME GRANULAIRE A PULVERULENTE

(30) Priorität: 22.02.1989 DE 3905423
(43) Veröffentlichungstag der Anmeldung: 11.12.1991
(73) Patentinhaber: Henkel Kommanditgesellschaft auf Aktien, 40191 Düsseldorf (DE)
(72) Erfinder: POETHKOW, Jörg, D-4000 Düsseldorf 1 (DE); UPADEK, Horst, D-4030 Ratingen (DE); KIHN-BORTULINSKI, Martina, D-4000 Düsseldorf (DE); STOLL, Gerhard, D-4052 Korschenbroich (DE)
(86) Internationale Anmeldenummer: EP9000238
(87) Internationale Veröffentlichungsnummer: WO9010054

(56) Entgegenhaltungen:
- EP-A- 0 168 102
- EP-A- 0 340 590
- AT-A- 0 336 751
- DE-A- 2 547 389

## Beschreibung

Die Erfindung betrifft ein Wasserenthärtungsmittel, das ergänzend mit einem Waschmittel zur Verbesserung des Waschergebnisses eingesetzt wird, insbesondere wenn bei hoher Wasserhärte ein schlechtes Waschergebnis zu erwarten ist.

Bei Verwendung von hartem Leitungswasser, beispielsweise mit Härtegraden oberhalb 18 °d (entsprechend 180 mg Ca0/Liter), insbesondere jedoch oberhalb 25 °d (250 mg Ca0/Liter), wird das Waschergebnis bei einer üblichen Waschmitteldosierung von 5 bis 8 g/Liter bereits erheblich beeinträchtigt. Gleichzeitig nimmt die Bildung von Faserinkrustationen, verbunden mit einer Vergrauung des Gewebes, sowie von schädlichen Kalkablagerungen auf den Heizstäben der Waschmaschine erheblich zu. Zwar kann dieser Tendenz durch Höherdosierung des Waschmittels begegnet werden, jedoch ist hierzu der Verbraucher im allgemeinen nicht bereit. Aus Kundenbeobachtungen weiß man, daß die Mehrzahl der Kunden die Mittel entgegen der Empfehlung regelmäßig unterdosiert, wodurch sich die aufgezeigten Probleme noch erheblich verstärken. Andererseits wird bei einer notwendigen Höherdosierung auch der Anteil der Tenside in der Waschlauge sowie später im Abwasser angehoben. Diese Erhöhung der Tensidkonzentration führt jedoch meist nicht zu einer vergleichbaren Anhebung des Weißgrades, weshalb man den Mehrverbrauch an Tensiden als Vergeudung betrachten kann. Einen Ausweg bot bisher die zusätzliche Verwendung von Enthärtungsmitteln mit einem hohen Gehalt an polymeren Phosphaten.

Die mit der Unterdosierung des Waschmittels in Gegenwart von sehr hartem Wasser verbundenen Probleme haben sich durch die Einführung der phosphatarmen und phosphatfreien Waschmittel noch verstärkt, zumal auch die bekannten Enthärtungsmittel auf Polyphosphatbasis kritisch zu bewerten sind und durch umweltverträglichere Produkte ersetzt werden sollen bzw. worden sind.

Aus der deutschen Patentanmeldung 25 27 388 ist bekannt, daß man die durch Sprühtrocknen von stabilisierten wäßrigen Zeolith-Suspensionen erhältlichen Agglomerate aus Zeolith und Dispergator (beispielsweise einem polymeren Polycarboxylat) als Wasserenthärter einsetzen kann.

Aus der deutschen Patentanmeldung 33 16 513 sind Granulate bekannt, die Zeolithe und polymere Polycarboxylate enthalten und als Enthärtungsmittel verwendet werden können. Der Gehalt an homo- oder copolymerer Polycarbonsäure bzw. deren Alkalisalz soll 5 bis 30 Gew.-%, bezogen auf den hydratisiert vorliegenden Zeolith, betragen.

Aus der deutschen Patentenmeldung 36 14 779 (EP-A-0.243.908) ist eine ähnlich zusammengesetztes Enthärtungsmittel auf Basis Zeolith, polymerem Polycarboxylat, Natriumcitrat, Soda und vorzugsweise Carboxymethylcellulose bekannt.

Gegenstand der deutschen Patentanmeldung 38 14 855 (EP-A-0.340.590, Stand der Technik gemäß Art 54(3)(4) EPÜ) ist ein als Enthärtungsmittel einsetzbares Waschmitteladditiv auf Basis von Zeolith, polymeren Polycarboxylaten und Natriumperborat.

Es wurde nun gefunden, daß man die Leistung der bekannten Wasserenthärtungsmittel verbessern kann, wenn man Zeolith, polymere Polycarboxylate und Natriumperborat in bestimmten Kombinationen einsetzt und relativ geringe Mengen einer oberflächenaktiven Substanz hinzugibt.

Gegenstand der Erfindung ist demnach ein körniges bis pulverförmiges Wasserenthärtungsmittel, das als Additiv mit Waschmitteln oder zu Waschverfahren einsetzbar ist, gekennzeichnet durch einen Gehalt an
(A) feinkristallinem, synthetischem, gebundenes Wasser enthaltendem Zeolith vom Typ NaA,
(B) polymeren Polycarboxylaten, abgeleitet von Acrylsäure sowie deren Copolymeren mit Maleinsäure in Form der Natriumsalze,
(C) Natriumperborat (in Form des Monohydrats und/oder Tetrahydrats)
(D) einem oder mehreren linearen 1,2-Alkandiolen der Kettenlänge C₁₀ bis C₁₈ und/oder deren Ethoxylierungsprodukten mit vorzugsweise 1 bis 3 Ethoxygruppen,

wobei die Gewichtsverhältnisse von (A) zu (B) 30 : 1 bis 4 : 1, von (A) zu (C) 30 : 1 bis 1,6 : 1, von (A) zu (D) 55 : 1 bis 4 : 1, von (B) zu (C) 5 : 1 bis 1 : 12,5, von (B) zu (D) 10 : 1 bis 1 : 5 und von (C) zu (D) 25 : 1 bis 1 : 5 betragen, mit der Maßgabe, daß die Anteile der Bestandteile (A), (B) und (D) als wasserfreie Substanzen und der Bestandteil (C) als Monohydrat berechnet werden.

Der Bestandteil (A) besteht aus feinkristallinen, synthetischen, wasserhaltigen Zeolithen vom Typ NaA, die ein Calciumbindevermögen im Bereich von 100 bis 200 mg Ca0/g (gemäß den Angaben in der deutschen Patentanmeldung 24 12 837) aufweisen. Die durchschnittliche Teilchengröße liegt im Bereich von 1 bis 10 µm (Meßmethode: Coulter counter).

Bestandteil (B) besteht aus Homopolymeren der Acrylsäure und/oder Copolymeren der Acrylsäure mit Maleinsäure, die in Form der Natriumsalze vorliegen. Die Polyacrylsäure kann beispielsweise ein Molekulargewicht von 2 000 bis 200 000, vorzugsweise von 5 000 bis 100 000 aufweisen. Als besonders geeignet haben sich die Copolymeren der Acrylsäure bzw. Methacrylsäure mit Maleinsäure erweisen, wie sie beispielsweise in der EP-A-0.025.551 charakterisiert sind. Es handelt sich dabei um Copolymerisate, die 40 bis 90 Gew.-% Acrylsäure enthalten. Besonders bevorzugt sind solche Copolymere, in denen 50 bis 85 Gew.-% Acrylsäure und 50 bis 15 Gew.-% Maleinsäure vorliegen.

Bestandteil (C) besteht aus Natriumperborat, das als Monohydrat, Tetrahydrat oder als Gemisch aus diesen vorliegen kann. Rechnerisch werden der Gehalt der Mittel sowie die Mischungsverhältnisse auf das Perborat-Monohydrat bezogen, auch wenn der Bestandteil (C) ganz oder teilweise aus dem Tetrahydrat bestehen sollte. Bevorzugt sind solche Mittel, in denen das sauerstoffhaltige Bleichmittel als Perborat-Monohydrat vorliegt.

Bestandteil (D) besteht aus linearen 1,2-Alkandiolen mit einer Kettenlänge von 10 bis 18 C-Atomen, die mit 0 bis 3 Ethoxy-Einheiten ethoxyliert sein können. Als besonders geeignete Waschkraftverstärker haben sich von diesen vor allem die Diole mit C₁₀- bis C₁₄-Kettenzahlen erwiesen, also 1,2-Decandiol, 1,2-Undecandiol, 1,2-Dodecandiol, 1,2-Tridecandiol und 1,2-Tetradecandiol sowie deren Ethoxylate, wobei die Anzahl der Ethoxygruppen auf maximal 3 beschränkt ist. Die 1,2-Alkandiole können auch im Gemisch mit ihren ethoxylierten Derivaten eingesetzt werden, wobei der Ethoxylierungsgrad einer statistischen Verteilung entspricht. Im allgemeinen handelt es sich dabei um endständig ethoxylierte Derivate. Besonders bevorzugt sind 1,2-Dodecandiol sowie die ethoxylierten Diole 1,2-Dodecandiol·1EO und 1,2-Dodecandiol·2EO.

Die Herstellung von 1,2-Alkandiolen ist bekannt. Sie erfolgt insbesondere durch Umsetzung von epoxidierten 1,2-Alkenen mit Wasser bei Temperaturen von 180 bis 250 °C und einem Druck von 15 bis 40 bar, wie es in der deutschen Anmeldung 38 14 850 beschrieben ist.

Die ethoxylierten Derivate der 1,2-Alkandiole können in an sich bekannter Weise durch Reaktion mit Ethylenoxid unter Einwirkung üblicher alkalischer Katalysatoren oder unter Verwendung von calcinierten Hydrotalciten, wie es in der deutschen Anmeldung 38 13 910 beschrieben wird, erhalten werden. Letzteres Verfahren besitzt den Vorteil, daß die Reaktionsprodukte eine enge Bandbreite bzw. Homologenverteilung aufweisen, wobei die Verteilungskurve der nach Poisson berechneten sehr nahe kommt.

Das Gewichtsverhältnis von (A) zu (B) beträgt 30 : 1 bis 4 : 1, vorzugsweise 14 : 1 bis 5 : 1, das von (A) zu (C) 30 : 1 bis 1,6 : 1, vorzugsweise 11 : 1 bis 3 : 1, das von (A) zu (D) 55 : 1 bis 4 : 1, vorzugsweise 28 : 1 bis 7,5 : 1, das von (B) zu (C) 5 : 1 bis 1 : 12,5, vorzugsweise 1,6 : 1 bis 1 : 4, das von (B) zu (D) 10 : 1 bis 1 : 5, vorzugsweise 4 : 1 bis 1 : 4, und das von (C) zu (D) 25 : 1 bis 1 : 5, vorzugsweise 7,5 : 1 bis 1 : 1, wobei die Bestandteile (A), (B) und (D) als wasserfreie Substanzen gerechnet werden.

Die vorzugsweise in granularer Form eingesetzten Mittel bestehen aus einem trockenen homogenen Gemisch von mindestens zwei Pulverkomponenten, wovon die erste Komponente als sprühgetrocknetes Granulat vorliegt. Es ist durch eine in konventioneller Weise durchgeführte Sprühtrocknung eines Slurries erhältlich, der den Zeolith als wäßrige Suspension im Gemisch mit dem Natriumsalz der (co)-polymeren Säuren in dem angegebenen Mischungsverhältnis enthält.

Diese erste Pulverkomponente kann weitere Zusatzstoffe enthalten, welche z.B. die Granulatstruktur, das Schüttgewicht oder das Rieselverhalten vorteilhaft verändern können. Zu diesen Zusätzen zählt beispielsweise Natriumsulfat, das im wesentlichen in wasserfreier Form vorliegt. Als (wasserfrei gerechneter) Bestandteil (E) bezeichnet, beträgt sein Gewichtsverhältnis (A) : (E) vorzugsweise 20 : 1 bis 4 : 1.

Weil Zeolithe bevorzugt in stabilisierten wäßrigen Suspensionen eingesetzt werden, können die erfindungsgemäßen Mittel auch diese Stabilisierungsmittel enthalten. In der Praxis häufig verwendete Stabilisierungsmittel sind ethoxylierte lineare oder methylverzweigte (Oxo-Rest) Alkohole, beispielsweise C₁₂-C₁₆-Alkohole mit 3 bis 5 Ethylenoxidgruppen (EO) und C₁₆-C₁₈-Alkohole (Talgalkohol) mit 4 bis 7 EO. Dies betrifft sowohl Wasch- als auch Enthärtungsmittel. Die Stabilisierungsmittel können in den beanspruchten Mitteln in Mengen von ungefähr 1 bis 2 Gew.-% enthalten sein.

Perborat (C) wird wie üblich wegen seiner thermischen Empfindlichkeit nicht zusammen mit den Bestandteilen der ersten Pulverkomponente sprühgetrocknet, sondern erst nachträglich dem Sprühprodukt zugemischt. Es bildet somit das Basispulver für die zweite Pulverkomponente.

Bestandteil (D) kann sowohl mit jeder Pulverkomponente des erfindungsgemäßen Wasserenthärtungsmittels, gegebenfalls nach vorhergehender Granulierung oder Sprühtrocknung, als auch mit dem Gemisch der genannten Pulverkomponenten vermischt und anschließend granuliert werden. Vorzugsweise wird jedoch ein bestimmter Pulverbestandteil des Additivs auf diese Weise behandelt und dieses tensidhaltige Vorgemisch anschließend mit den übrigen Pulverbestandteilen vereinigt. Für diesen Zweck eignen sich insbesondere ein Sprühprodukt aus (A + B) sowie Natriumsulfat (E). Das Gewichtsverhältnis von (D) zu (E) kann dabei 5 : 1 bis 1 : 30 betragen. Als zweckmäßig hat sich auch die Verwendung des körnigen bzw. pulverförmigen Perborats (C) als Ausgangsmaterial für das Vorgemisch, insbesondere für das Vorgemisch aus (C) und den ethoxylierten Diolderivaten (D), erwiesen, wobei ein gleichmäßiges Vermischen der Komponenten durch Aufsprühen von (D) auf (C) in Form eines feinen Sprühnebels erleichtert wird.

Die Mittel können noch weitere Pulverkomponenten enthalten, die sich weder für eine gemeinsame Verarbeitung mit dem Perborat noch für eine Heißsprühtrocknung eignen und die mit den zuvor genannten Pulverkomponenten ebenfalls in trockener Form vermischt werden. Hierzu zählen Bleichaktivatoren, insbesondere pulverförmige bis körnige Persäurevorläufer aus der Klasse der N-Acylverbindungen und O-Acylverbindungen. Beispiele für geeignete N-Acylverbindungen sind mehrfach acylierte Alkylendiamine, wie Tetraacetylethylendiamin (TAED) sowie acylierte Glykolurile, beispielsweise Tetraacetylglykoluril. Als O-Acylverbindungen kommen neben Carbonsäureanhydriden, wie Phthalsäureanhydrid, und Estern, wie Na-(iso)-nonanoylphenolsulfonat, auch acylierte Zucker, wie Glucosepentaacetat, in Frage. Bevorzugte Bleichaktivatoren sind Tetraacetylethylendiamin und Glucosepentaacetat. Die Bleichaktivatoren können granuliert und zwecks Vermeidung vorzeitiger Wechselwirkung mit Perborat mit wasserlöslichen Hüllsubstanzen überzogen sein. Als Überzugsmittel eignen sich insbesondere wasserlösliche Polymere, beispielsweise Celluloseether, wie Carboxymethylcellulose (als Natriumsalz), oder C-Kettenpolymere, wie die unter (B) genannten (co)-polymeren Polycarbonsäuren und deren Salze.

Mittel der angegebenen Zusammensetzung können demnach folgende Zusammensetzung aufweisen:
(A) 40 bis 60 Gew.-% feinkristalliner, synthetischer Zeolith vom Typ NaA,
(B) 2 bis 10 Gew.-% polymeres Polycarboxylat, abgeleitet von Acrylsäure und deren Copolymeren mit Maleinsäure in Form der Natriumsalze,
(C) 2 bis 25 Gew.-% Natriumperborat in Form des Monohydrats oder Tetrahydrats (berechnet als Monohydrat),
(D) 1 bis 10 Gew.-% eines oder mehrerer linearer 1,2-Alkandiole der Kettenlänge C₁₀ bis C₁₈ mit 0 bis 3 Ethoxygruppen,
(E) 0 bis 30 Gew.-% Natriumsulfat,
(F) 0 bis 10 Gew.-% eines Persäurevorläufers,
(G) 0 bis 2 Gew.-% eines mit 3 bis 7 Mol Ethylenoxid umgesetzten linearen oder methylverzweigten C₁₂-C₁₈-Alkohols,

wobei die Mengen, mit Ausnahme des Bestandteils (C), auf wasserfreie Substanz bezogen sind und die Gesamtmenge an gebundenem Wasser, das in den Bestandteilen mit Ausnahme von (C) enthalten ist, bis zu 20 Gew.-% beträgt.

Vorzugsweise weisen die Mittel folgende Zusammensetzung auf:
(A) 45 bis 55 Gew.-% feinkristalliner, synthetischer Zeolith vom Typ NaA,
(B) 4 bis 8 Gew.-% des Natriumsalzes eines Acrylsäure-Maleinsäure-copolymeren im Gewichtsverhältnis 10 : 1 bis 1 : 1 und einem Molekulargewicht von 20 000 bis 150 000,
(C) 5 bis 15 Gew.-% Natriumperborat, berechnet als Monohydrat,
(D) 2 bis 6 Gew.-% eines oder mehrerer linearer 1,2-Alkandiole der Kettenlänge C₁₀ bis C₁₄ mit 0 bis 3 Ethoxygruppen unter besonderer Bevorzugung von 1,2-Dodecandiol und 1,2-Dodecandiol·2EO,
(E) 2 bis 20 Gew.-% Natriumsulfat,
(F) 2 bis 8 Gew.-% Tetraacetylethylendiamin,
(G) 1 bis 2 Gew.-% eines mit 3 bis 7 Mol Ethylenoxid umgesetzten linearen C₁₂-C₁₈-Alkohols.

Die Mittel der beanspruchten Zusammensetzung zeigen hinsichtlich der Bindung von Calciumsalzen und der Verstärkung der Builderwirkung eine bessere Wirkung als herkömmliche Mittel, die höhere Anteile an "klassischen" Enthärtungsmitteln aufweisen. Als "klassische" Enthärtungsmittel gelten Zeolithe, Soda, polymere Polycarboxylate und Polysäuren, wie Citronensäure. Von Perboraten war bisher nicht bekannt, daß sie in Kombination mit einigen der genannten "klassischen" Enthärtungsmitteln deren spezifische Wirkung vorteilhaft unterstützen und eine Builderwirkung ausüben, sofern das verwendete Wasser eine hohe Calciumhärte aufweist.

Zusätzlich zu der verstärkten Enthärtungs- und Builderwirkung zeigen die erfindungsgemäßen Mittel neben einer ausgeprägten Bleichwirkung durch die Beimischung eines Waschkraftverstärkers (D) auch noch eine wesentlich verbesserte Primärwaschkraft, welche insbesondere dann zum Tragen kommen, wenn der Verbraucher das bleichmittelhaltige Vollwaschmittel unterdosiert und keine weiteren Zusätze verwendet. Bei gleichzeitiger Anwendung des erfindungsgemäßen Mittels und üblicher Waschmittel ergeben sich somit die folgenden Vorteile:
- die Primärwaschkraft sowie die Verhinderung von Gewebevergrauungen und Gewebeaschen werden erheblich verbessert, insbesondere wenn das konventionelle Waschmittel in Bezug auf die Wasserhärte unterdosiert wird,
- es wird ein zusätzlicher Bleicheffekt erzielt,
- das Abwasser wird gegenüber einem konventionellen Waschprozeß bei hoher Wasserhärte sehr viel weniger belastet, und zwar sowohl gegenüber einem Waschprozeß, bei dem das konventionelle Waschmittel entsprechend hoch dosiert wird, als auch bei einem Waschprozeß mit Unterdosierung des Waschmittels und Ausgleich mit einem konventionellen Wasserenthärtungsmittel.

### B E I S P I E L E

Es wurden die in der Tabelle 1 angegebenen folgenden körnigen bis pulverförmigen Gemische 1 bis 4 hergestellt.

In Mittel Nr.1 war ein herkömmlicher Waschkraftverstärker vom Typ QAV enthalten, Mittel Nr.2 und Mittel Nr.3 beinhalteten 1,2-Dodecandiol bzw. 1,2-Dodecandiol·2EO, die mit dem Gemisch der übrigen Pulverkomponenten vermischt und granuliert wurden. In Mittel Nr.4 war 1,2-Dodecandiol·2EO auf Perboratmonohydrat aufgebracht worden.

Der verwendete synthetische Zeolith (wasserfrei gerechnet) wies eine Teilchengröße zwischen 0,5 und 8 µm auf. Das Polycarboxylat bestand in den Mitteln Nr.1 bis Nr.4 aus dem Natriumsalz eines Copolymeren von Acrylsäure und Maleinsäure mit einem Molekulargewicht von ca. 70 000 (Sokalan CP5 ^{(R)}).

TA-Ethoxylat ist technischer Talgalkohol, umgesetzt mit 5 Mol Ethylenoxid (HLB-Wert = 9,2) und diente als Suspensionsstabilisator für den Zeolith-master-batch.

Alle diese Bestandteile sowie Natriumsulfat und Wasser sind Inhaltsstoffe der ersten Pulverkomponente, die durch Sprühtrocknen eines wäßriges Slurries erhalten wurde. Das Granulat wies eine Korngröße von 0,1 bis 0,8 mm auf (mittlere Korngröße 0,4 mm).

TAED steht für Tetraacetylethylendiamin. CMC ist das Natriumsalz der Carboxymethylcellulose und diente als Hüllsubstanz für das TAED entsprechend den Angaben in der europäischen Patentanmeldung 37 026.

Die anwendungstechnische Prüfung wurde sowohl in einem Launderometer als auch in einer Haushaltswaschmaschine mit horizontal angeordneter Wäschetrommel (Typ Miele W 760) unter Mitverwendung eines handelsüblichen phosphatfreien Waschmittels durchgeführt. Bei der Auswertung der Tabellen 2 bis 4 ist zu berücksichtigen, daß bei Versuchen sowohl im Launderometer als auch in der Waschmaschine bereits Remissionsunterschiede von 2% und mehr vom Verbraucher nachvollzogen werden können (optische Auswertung mit Zeiß-Reflektometer bei 465 nm; Ausblendung des Aufheller-Effektes). Bei der visuellen Beurteilung hingegen sind bereits Unterschiede von 0,5 Noten signifikant (Höchstnote 6,0 bedeutet keine Aufhellung).

### Die Zusammensetzung des Waschmittels lautete (in Gew.-%):

### 1. Versuche im Launderometer

Weitere Versuchsbedingungen sind in Tabelle 2 enthalten. Die Spalte "Soll" gibt die Dosierung des Waschmittels "W" gegenüber dem korrekten Sollwert 1 für den Härtebereich 4 (28 °d) an. Der Zusatz an Enthärtungsmittel ist mit der oben für die entsprechenden Mittel angegebenen Nummer gekennzeichnet. Wie die Ergebnisse in Tabelle 2 zeigen, ist die durch die Unterdosierung des Waschmittels erzielte Minderleistung weitgehend durch den Zusatz der erfindungsgemäßen Mittels Nr. 2 kompensiert. Mittel Nr. 1 mit einem üblichen QAV erreichte nicht die vorteilhafte Wirkung des erfindungsgemäßen Mittels.

### 2. Versuche in der Waschmaschine

Die Solldosierung für den Wasserhärtebereich 4 (28 °d) beträgt 234 g pro Waschmaschine. Typisch ist eine Unterdosierung, in der nur 70% des Sollwertes eingesetzt werden (164 g). Eine noch stärkere Unterdosierung (40%) führt zu extrem hohen Minderleistungen, die aber durch den Einsatz der erfindungsgemäßen Mittel Nr.2 bis Nr.4 (Tabellen 3 und 4) weitgehend kompensiert werden.

## Patentansprüche

1. Körniges bis pulverförmiges Wasserenthärtungsmittel, das als Additiv mit Waschmitteln oder zu Waschverfahren einsetzbar ist, gekennzeichnet durch einen Gehalt an
(A) feinkristallinem, synthetischem, gebundenes Wasser enthaltendem Zeolith vom Typ NaA,
(B) polymeren Polycarboxylaten, abgeleitet von Acrylsäure sowie deren Copolymeren mit Maleinsäure in Form der Natriumsalze,
(C) Natriumperborat (in Form des Monohydrats und/oder Tetrahydrats),
(D) einem oder mehreren linearen 1,2-Alkandiolen der Kettenlänge C₁₀ bis C₁₈ und/oder deren Ethoxylierungsprodukten mit vorzugsweise 1 bis 3 Ethoxygruppen,
wobei die Gewichtsverhältnisse von (A) zu (B) 30 : 1 bis 4 : 1, von (A) zu (C) 30 : 1 bis 1,6 : 1, von (A) zu (D) 55 : 1 bis 4 : 1, von (B) zu (C) 5 : 1 bis 1 : 12,5, von (B) zu (D) 10 : 1 bis 1 : 5 und von (C) zu (D) 25 : 1 bis 1 : 5 betragen, mit der Maßgabe, daß die Anteile der Bestandteile (A), (B) und (D) als wasserfreie Substanzen und der Bestandteil (C) als Monohydrat berechnet werden.

2. Mittel nach Anspruch 1, dadurch gekennzeichnet, daß die Gewichtsverhältnisse (A) zu (B) 14 : 1 bis 5 : 1, (A) zu (C) 11 : 1 bis 3 : 1, (A) zu (D) 28 : 1 bis 7,5 : 1, (B) zu (C) 1,6 : 1 bis 1 : 4, (B) zu (D) 4 : 1 bis 1 : 4 und (C) zu (D) 7,5 : 1 bis 1 : 1 betragen.

3. Mittel nach Anspruch 1 oder 2, dadurch gekennzeichnet, daß es aus einem trockenen Gemisch von mindestens zwei Pulverkomponenten besteht, wovon die erste Komponente als sprühgetrocknetes Granulat vorliegt und die Bestandteile (A) und (B) und die zweite Pulverkomponente Natriumperborat enthält.

4. Mittel nach einem der Ansprüche 1 bis 3, gekennzeichnet durch einen Gehalt an (E) Natriumsulfat, das (als wasserfreie Substanz berechnet) im Verhältnis von (A) : (E) = 20 : 1 bis 4 : 3 vorliegt.

5. Mittel nach einem der Ansprüche 1 bis 4, gekennzeichnet durch einen Gehalt an
(A) 40 bis 60 Gew.-% feinkristallinem, synthetischem Zeolith vom Typ NaA,
(B) 2 bis 10 Gew.-% polymerem Polycarboxylat, abgeleitet von Acrylsäure und dessen Copolymeren mit Maleinsäure in Form der Natriumsalze,
(C) 2 bis 25 Gew.-% Natriumperborat in Form des Monohydrats oder Tetrahydrats (berechnet als Monohydrat),
(D) 1 bis 10 Gew.-% eines oder mehrerer linearer 1,2-Alkandiole der Kettenlänge C₁₀ bis C₁₈ mit 0 bis 3 Ethoxygruppen,
(E) 0 bis 30 Gew.-% Natriumsulfat,
(F) 0 bis 10 Gew.-% eines Persäurevorläufers,
(G) 0 bis 2 Gew.-% eines mit 3 bis 7 Mol Ethylenoxid umgesetzten linearen oder methylverzweigten C₁₂-C₁₈-Alkohols,
wobei die Mengen, mit Ausnahme des Bestandteils (C), auf wasserfreie Substanz bezogen sind und die Gesamtmenge an gebundenen Wasser, das in den Bestandteilen mit Ausnahme von (C) enthalten ist, bis zu 20 Gew.-% beträgt.

6. Mittel nach Anspruch 5, gekennzeichnet durch einen Gehalt an
(A) 45 bis 55 Gew.-% feinkristallinem, synthetischem Zeolith vom Typ NaA,
(B) 4 bis 8 Gew.-% des Natriumsalzes eines Copolymeren aus Acrylsäure und Maleinsäure im Gewichtsverhältnis 10 : 1 bis 1 : 1 und einem Molekulargewicht von 20 000 bis 150 000,
(C) 5 bis 15 Gew.-% Natriumperborat, berechnet als Monohydrat,
(D) 2 bis 6 Gew.-% eines oder mehrerer linearer 1,2-Alkandiole der Kettenlänge C₁₀ bis C₁₄ mit 0 bis 3 Ethoxygruppen unter besonderer Bevorzugung von 1,2-Dodecandiol sowie 1,2-Dodecandiol·1EO und 1,2-Dodecandiol·2EO,
(E) 2 bis 20 Gew.-% Natriumsulfat,
(F) 2 bis 8 Gew.-% Tetraacetylethylendiamin,
(G) 1 bis 2 Gew.-% eines mit 3 bis 7 Mol Ethylenoxid umgesetzten linearen C₁₂-C₁₈-Alkohols.

7. Verwendung eines körnigen bis pulverförmigen Wasserenthärtungsmittels mit einem Gehalt an
(A) feinkristallinem, synthetischem, gebundenes Wasser enthaltendem Zeolith vom Typ NaA,
(B) polymeren Polycarboxylaten, abgeleitet von Acrylsäure sowie deren Copolymeren mit Maleinsäure in Form der Natriumsalze,
(C) Natriumperborat (in Form des Monohydrats und/oder Tetrahydrats),
(D) einem oder mehreren linearen 1,2-Alkandiolen der Kettenlänge C₁₀ bis C₁₈ und/oder deren Ethoxylierungsprodukten mit vorzugsweise 1 bis 3 Ethoxygruppen,
wobei die Gewichtsverhältnisse von (A) zu (B) 30 : 1 bis 4 : 1, von (A) zu (C) 30 : 1 bis 1,6 : 1, von (A) zu (D) 55 : 1 bis 4 : 1, von (B) zu (C) 5 : 1 bis 1 : 12,5, von (B) zu (D) 10 : 1 bis 1 : 5 und von (C) zu (D) 25 : 1 bis 1 : 5 betragen, mit der Maßgabe, daß die Anteile der Bestandteile (A), (B) und (D) als wasserfreie Substanzen und der Bestandteil (C) als Monohydrat berechnet werden, als Additiv mit Waschmitteln oder zu Waschprozessen.

## Claims

1. A granular to powder-form water softener suitable for use as an additive with detergents or in washing processes, characterized by a content of
(A) finely crystalline, synthetic zeolite containing bound water of the NaA type,
(B) polymeric polycarboxylates derived from acrylic acid and copolymers thereof with maleic acid in the form of the sodium salts,
(C) sodium perborate (in the form of the monohydrate and/or tetrahydrate),
(D) one or more linear 1,2-alkanediols having a chain length of C₁₀ to C₁₈ and/or ethoxylation products thereof preferably containing 1 to 3 ethoxy groups,
the ratio by weight of (A) to (B) being 30:1 to 4:1, the ratio by weight of (A) to (C) being 30:1 to 1.6:1, the ratio by weight of (A) to (D) being 55:1 to 4:1, the ratio by weight of (B) to (C) being 5:1 to 1:12.5, the ratio by weight of (B) to (D) being 10:1 to 1:5 and the ratio by weight of (C) to (D) being 25:1 to 1:5, with the proviso that components (A), (B) and (D) are expressed as anhydrous substances while component (C) is expressed as monohydrate.

2. A water softener as claimed in claim 1, characterized in that the ratio by weight of (A) to (B) is 14:1 to 5:1, the ratio by weight of (A) to (C) is 11:1 to 3:1, the ratio by weight of (A) to (D) is 28:1 to 7.5:1, the ratio by weight of (B) to (C) is 1.6:1 to 1:4, the ratio by weight of (B) to (D) is 4:1 to 1:4 and the ratio by weight of (C) to (D) is 7.5:1 to 1:1.

3. A water softener as claimed in claim 1 or 2, characterized in that it consists of a dry mixture of at least two powder components, of which the first component is present in the form of spray-dried granules and components (A) and (B) and the second powder component contains sodium perborate.

4. A water softener as claimed in any of claims 1 to 3, characterized by a content of (E) sodium sulfate which (expressed as anhydrous substance) is present in a ratio of (A) to (E) of 20:1 to 4:3.

5. A detergent as claimed in any of claims 1 to 4, characterized by a content of
(A) 40 to 60% by weight finely crystalline, synthetic zeolite of the NaA type,
(B) 2 to 10% by weight polymeric polycarboxylate derived from acrylic acid and copolymers thereof with maleic acid in the form of the sodium salts,
(C) 2 to 25% by weight sodium perborate in the form of the monohydrate or tetrahydrate (expressed as monohydrate),
(D) 1 to 10% by weight of one or more linear C₁₀₋₁₈ 1,2-alkanediols containing 0 to 3 ethoxy groups,
(E) 0 to 30% by weight sodium sulfate,
(F) 0 to 10% by weight of a peracid precursor,
(G) 0 to 2% by weight of a linear or methyl-branched C₁₂₋₁₈ alcohol reacted with 3 to 7 mol ethylene oxide,
the quantities - except for component (C) - being based on anhydrous substance and the total quantity of bound water present in the components except for (C) being up to 20% by weight.

6. A water softener as claimed in claim 5, characterized by a content of
(A) 45 to 55% by weight finely crystalline synthetic zeolite of the NaA type,
(B) 4 to 8% by weight of the sodium salt of a copolymer of acrylic acid and maleic acid in a ratio by weight of 10:1 to 1:1 having a molecular weight of 20,000 to 150,000,
(C) 5 to 15% by weight sodium perborate expressed as monohydrate,
(D) 2 to 6% by weight of one or more linear C₁₀₋₁₄ 1,2alkanediols containing 0 to 3 ethoxy groups, 1,2-dodecanediol, 1,2-dodecanediol·1EO and 1,2-dodecanediol·2EO being particularly preferred,
(E) 2 to 20% by weight sodium sulfate,
(F) 2 to 8% by weight tetraacetyl ethylenediamine,
(G) 1 to 2% by weight of a linear C₁₂₋₁₈ alcohol reacted with 3 to 7 mol ethylene oxide.

7. The use a granular to powder-form water softener containing
(A) finely crystalline, synthetic zeolite containing bound water of the NaA type,
(B) polymeric polycarboxylates derived from acrylic acid and copolymers thereof with maleic acid in the form of the sodium salts,
(C) sodium perborate (in the form of the monohydrate and/or tetrahydrate),
(D) one or more linear 1,2-alkanediols having a chain length of C₁₀ to C₁₈ and/or ethoxylation products thereof preferably containing 1 to 3 ethoxy groups,
the ratio by weight of (A) to (B) being 30:1 to 4:1, the ratio by weight of (A) to (C) being 30:1 to 1.6:1, the ratio by weight of (A) to (D) being 55:1 to 4:1, the ratio by weight of (B) to (C) being 5:1 to 1:12.5, the ratio by weight of (B) to (D) being 10:1 to 1:5 and the ratio by weight of (C) to (D) being 25:1 to 1:5, with the proviso that components (A), (B) and (D) are expressed as anhydrous substances while component (C) is expressed as monohydrate,
as an additive with detergents or in washing processes.

## Revendications

1. Agent en grains ou en poudre adoucissant l'eau, qui peut être utilisé comme additif aux produits de lessive ou dans un procédé de lessivage, caractérisé par une teneur en
(A) zéolithe de type NaA finement cristalline et synthétique contenant de l'eau de constitution,
(B) polycarboxylates polymères dérivés de l'acide acrylique ainsi que de ses copolymères avec l'acide maléique sous forme de sels sodiques,
(C) perborate de sodium (sous forme de monohydrate et/ou de tétrahydrate ),
(D) un ou plusieurs 1,2-alcanediol(s) linéaire(s) dont la longueur de chaîne est comprise entre C₁₀ et C₁₈ et ou leurs produits d'éthoxylation, avec de préférence 1 à 3 groupes éthoxy,
dans lequel les rapports pondéraux de (A) à (B) sont compris entre 30:1 et 4:1; de (A) à (C) entre 30:1 et 1,6:1; de (A) à (D) de 55:1 et 4:1; de (B) à (C) entre 5:1 et 1:12,5; de (B) à (D) entre 10:1 et 1:5 et de (C) à (D) entre 25:1 et 1:5, avec pour condition que les teneurs des constituants (A) (B) et (D) doivent être calculées sous forme de substances anhydres et que la teneur en (C) doit être calculée sous forme de monohydrate.

2. Agent selon la revendication 1, caractérisé en ce que les proportions pondérales de (A) à (B) sont comprises entre 14:1 et 5:1; de (A) à (C) de 11:1 à 3:1; de (A) à (D) de 28:1 à 7,5:1; de (B) à (C) de 1,6:1 à 1:4; de (B) à (D) de 4:1 à 1:4 et de (C) à (D) de 7,5:1 à 1:1.

3. Agent selon la revendication 1 ou 2, caractérisé en ce qu'il est constitué d'un mélange sec d'au moins deux composants pulvérulents, dans lesquels le premier composant se présente sous forme d'un granulé sec par pulvérisation et contient les constituants (A) et (B) tandis que le deuxième constituant pulvérulent contient du perborate de sodium.

4. Agent selon de l'une des revendications 1 à 3, caractérisé par une teneur en sulfate de sodium (E) (calculée sous forme de substance anhydre) avec un rapport de (A) : (E) compris entre 20:1 et 4:3.

5. Agent selon l'une des revendications 1 à 4, caractérisé par un teneur en
(A) de 40 à 60 % en poids de zéolithe synthétique finement cristalline de type NaA,
(B) de 2 à 10% en poids de polycarboxylate polymère dérivé de l'acide acrylique et de ses copolymères avec l'acide maléique sous forme de sels sodiques,
(C) de 2 à 25% en poids de perborate de sodium sous forme de monohydrate ou de tétrahydrate (calculés sous forme de monohydrate),
(D) de 1 à 10% en poids d'un ou plusieurs 1,2-alcanediols linéaires ayant une longueur de chaîne allant de C₁₀ à C₁₈ et avec 0 à 3 groupes éthoxy,
(E) de 0 à 30% en poids de sulfate de sodium.
(F) de 0 à 10% en poids d'un précurseur d'un peracide,
(G) de 0 à 2% en poids d'un alcool en C₁₂-C₁₈ linéaire ou méthylé ayant réagi avec 3 à 7 moles d'oxyde d'éthylène,
dans lequel les quantités, à l'exception du constituant (C), se rapportent à des substances anhydres et dans lequel la quantité totale d'eau liée contenue dans les constituants à l'exception de (C) est égale au maximum à 20% en poids.

6. Agent selon la revendication 5, caractérisé par une teneur en
(A) de 45 à 55% en poids de zéolithe synthétique finement cristalline de type NaA,
(B) de 4 à 8% en poids du sel sodique d'un copolymère d'acide acrylique et d'acide-maléique, avec un rapport pondéral compris entre 10:1 et 1:1 et ayant un poids moléculaire de 20 000 à 150 000,
(C) de 5 à 15% en poids de perborate de sodium, calculé sur le monohydrate,
(D) de 2 à 6% en poids d'un ou de plusieurs 1,2-alcanediols linéaires ayant une longueur de chaîne allant de C₁₀ à C₁₄ et avec de 0 à 3 groupes éthoxy , en préférant tout particulièrement le 1,2-dodécanediol et le 1,2-dodécanediol·2EO,
(E) de 2 à 20% en poids de sulfate de sodium,
(F) de 2 à 8% en poids de tétraacétylènediamine,
(G) de 1 à 2% en poids d'un alcool en C₁₂-C₁₈ linéaire ayant réagi avec 3 à 7 moles d'oxyde d'éthylène

7. Utilisation d'un agent d'adoucissement de l'eau en grains ou en poudre ayant une teneur en
(A) zéolithe de type NaA finement cristalline et synthétique contenant de l'eau de constitution,
(B) polycarboxylates polymères dérivés de l'acide acrylique ainsi que de ses copolymères avec l'acide maléique sous forme de sels sodiques,
(C) perborate de sodium (sous forme de monohydrate et/ou de tétrahydrate ),
(D) un ou plusieurs 1,2-alcanediol(s) linéaire(s) dont la longueur de chaîne est comprise entre C₁₀ et C₁₈ et ou leurs produits d'éthoxylation, avec de préférence 1 à 3 groupes éthoxy,
dans lequel les rapports pondéraux de (A) à (B) sont compris entre 30:1 et 4:1, ceux de (A) à (C) entre 30:1 et 1,6:1; ceux de (A) à (D) entre 55:1 et 4:1; ceux de (B) à (C) entre 5:1 et 1:12,5; ceux de (B) à (D) entre 10:1 et 1:5 et ceux de (C) à (D) entre 25:1 et 1:5, avec pour condition que les teneurs des constituants (A), (B) et (D) doivent être calculées sous forme de substances anhydres et que le constituant (C) est calculé sous forme de monohydrate,à utiliser comme additif à des produits de lessive ou pour les procédés de lessivage.
